# EUROPÄISCHE PATENTSCHRIFT

(11) **EP 2 212 117 B1**
(45) Veröffentlichungstag und Bekanntmachung des Hinweises auf die Patenterteilung: **01.06.2011**
(21) Anmeldenummer: 08852239.6
(22) Anmeldetag: 18.11.2008
(51) Int. Cl.: B41J 2/175

(54) **TINTENPATRONE, INSBESONDERE FÜR EINEN TINTENSTRAHLDRUCKER**
INK CARTRIDGE, ESPECIALLY FOR AN INK JET PRINTER
CARTOUCHE D'ENCRE DESTINÉE EN PARTICULIER À UNE IMPRIMANTE À JET D'ENCRE

(30) Priorität: 19.11.2007 DE 102007055161
(43) Veröffentlichungstag der Anmeldung: 04.08.2010
(73) Patentinhaber: Pelikan Hardcopy Production AG, 8132 Egg (CH)
(72) Erfinder: SULSER, Daniel, CH-8636 Wald (CH)
(74) Vertreter: Popp, Eugen
(86) Internationale Anmeldenummer: PCT/EP2008/065722
(87) Internationale Veröffentlichungsnummer: WO 2009/065813

(56) Entgegenhaltungen:
- EP-A- 0 739 741
- EP-A- 1 435 294
- EP-A- 1 598 196
- JP-A- 5 162 326

## Beschreibung

Die vorliegende Erfindung betrifft eine Tintenpatrone, insbesondere Tintenpatrone für einen Tintenstrahldrucker, mit einem Tintenreservoir, welches in einer ersten Kammer ein Freitintenvolumen und einer zweiten ein Kapillarvolumen begrenzt, wobei letzterem ein Tintenauslaß zugeordnet ist, und wobei beide Kammern zum Gebrauch der Patrone mit der äußeren Umgebung über Belüftungsöffnungen verbindbar sind, die vor dem Gebrauch durch eine Entfern- oder abziehbare bzw. sogenannte Remove-Folie verschlossen sind.

Derartige Zweikammer-Tintenpatronen sind allgemein bekannt (zum Beispiel EP1598196). Die eine Kammer ist mit Flüssigtinte und die andere mit einem Tintenspeicherelement, z.B. Schwamm od. dgl. gefüllt. Zwischen den beiden Kammern besteht eine Fluidverbindung, so daß das Speicherelement einem diesem zugeordneten Tintenauslaß stets ausreichend Tinte zur Verfügung stellt, und zwar so lange, bis die Tinte weitgehend aufgebraucht ist. Die beiden Kammern müssen beim Gebrauch mit der äußeren Umgebung in Verbindung sein, um einen Druckausgleich innerhalb der Tintenpatrone bei Entnahme von Tinte durch den Tintenauslaß sicherzustellen. Natürlich ist es erforderlich, die entsprechenden Belüftungsöffnungen nach dem Befüllen der Tintenpatrone zu verschließen. Herkömmlich erfolgt dies mit einer sogenannten Remove-Folie. Vor dem Gebrauch wird diese Remove-Folie abgezogen. Dabei ist es jedoch sehr wichtig, daß die Belüftung der beiden Kammern in der richtigen Reihenfolge erfolgt; denn der beim Öffnen der Belüftungsöffnungen entstehende Druckausgleich zwischen den beiden Kammern und der Umgebung führt bei unsachgemäßer Handhabung zu unerwarteten Tintenspritzern.

Dieses Problem wird bisher durch eine Remove-Folie gelöst, die sich über die beiden, den beiden vorgenannten Kammern der Tintenpatrone jeweils zugeordneten Belüftungsöffnungen erstreckt, wobei diese Belüftungsöffnungen in der Regel hintereinander in der Deckelwand der Tintenpatrone ausgebildet sind, und auf die ein Pfeil aufgedruckt ist, der auf die Abzugsrichtung der Remove-Folie hinweist. Wenn diese Abzugsrichtung eingehalten wird, wird zuerst die der Speicherkammer zugeordnete Belüftungsöffnung und anschließend die der Freitinten-Kammer zugeordnete Belüftungsöffnung freigegeben. Damit erfolgt der Druckausgleich zwischen den beiden Kammern einerseits und der äußeren Umgebung andererseits zunächst über die Speicherkammer, d.h. die Kammer, welche das sogenannte Kapillarvolumen begrenzt. Aufgrund des Speicherelements in dieser Kammer wird bei der Herstellung des Druckausgleichs ein unerwartetes Austreten von Tinte durch die der Speicherkammer zugeordnete Belüftungsöffnung hindurch verhindert. Nachteilig ist jedoch, daß bei Nichteinhaltung der Abzugsrichtung der Remove-Folie die Freitinten-Kammer zuerst belüftet wird mit der Folge, daß durch die entsprechende Belüftungsöffnung unerwartet Tinte austreten kann.

Der vorliegenden Erfindung liegt daher die Aufgabe zugrunde, eine Tintenpatrone der eingangs genannten Art zur Verfügung zu stellen, bei der vor Ingebrauchnahme unerwartete Tintenspritzer sicher vermieden werden.

Diese Aufgabe wird erfindungsgemäß durch die kennzeichnenden Maßnahmen des Anspruches 1 gelöst, wobei vorteilhafte Weiterbildungen und Ausführungsformen in den Unteransprüchen beschrieben sind.

Ein wesentlicher Gedanke der vorliegenden Erfindung liegt also darin, die Belüftungsöffnungen, die dem Freitintenvolumen einerseits und Kapillarvolumen andererseits zugeordnet sind, so zueinander anzuordnen, daß beim Abziehen der Remove-Folie stets zuerst die das Kapillarvolumen begrenzende Kammer der Tintenpatrone belüftet wird. Der Benutzer muß also nicht mehr darauf achten, daß er die Remove-Folie entsprechend eines aufgedruckten Pfeiles oder ähnlichen Anweisung abzieht. Unabhängig von der Abzugsrichtung soll also erfindungsgemäß gewährleistet sein, daß stets zuerst die das Kapillarvolumen begrenzende Kammer belüftet wird.

Sofern die Remove-Folie nur eine bestimmte bzw. bevorzugte Abzugsrichtung erlaubt, sollen die Belüftungsöffnungen so ausgebildet und angeordnet sein, daß die dem Freitintenvolumen zugeordnete Belüftungsöffnung zwischen zwei dem Kapillarvolumen zugeordneten Belüftungsöffnungen angeordnet ist. Dann ist es nämlich gleichgültig, ob die Remove-Folie von links nach rechts oder von rechts nach links in der bevorzugten Abzugsrichtung vor Gebrauch der Tintenpatrone abgezogen wird.

Um auf jeden Fall eine Belüftung der das Kapillarvolumen begrenzenden Kammer vor der das Freitintenvolumen begrenzenden Kammer unabhängig von der Abzugsrichtung der Remove-Folie sicherzustellen, sind die Belüftungsöffnungen vorzugsweise ineinander allgeordnet unter Ausbildung einer inneren, dem Freitintenvolumen zugeordneten Belüftungsöffnung und einer äußeren, die innere Belüftungsöffnung ringförmig umgebenden und dem Kapillarvolumen zugeordneten Belüftungsöffnung. In diesem Fall ist gewährleistet, daß immer zuerst die dem Kapillarvolumen zugeordnete Kammer zum Zwecke des Druckausgleichs geöffnet wird. Erst dann erfolgt die Belüftung der das Freitintenvolumen begrenzenden Kammer. Ein unerwartetes Austreten von Tinte aus letzterer bedingt durch den hergestellten Druckausgleich bei Entfernung der Remove-Folie wird dann sicher ausgeschlossen.

Eine besonders einfache Ausführungsform, und zwar sowohl hinsichtlich der Handhabung als auch der Herstellung ist dadurch gekennzeichnet, daß durch die Remove-Folie sowohl die Belüftungsöffnungen als auch der Tintenauslaß verschließbar sind. Für all diese Öffnungen ist dann nur noch eine einzige Remove-Folie erforderlich. Gerade bei dieser Ausführungsform ist die erfindungsgemäße Ausbildung und Anordnung der Belüftungsöffnungen von großer Bedeutung; denn es ist dann gleichgültig, ob die Remove-Folie ausgehend von den Belüftungsöffnungen oder ausgehend vom Tintenauslaß abgezogen wird. In jedem Fall ist sichergestellt, daß zuerst die das Kapillarvolumen begrenzende Kammer belüftet wird.

Eine bevorzugte Ausführungsform einer Tintenpatrone umfaßt vier Seitenwände, eine Bodenwand und eine Deckelwand, wobei der Tintenauslaß entweder in der Bodenwand oder bodennah in einer Seitenwand angeordnet ist. Die Belüftungsöffnungen sind in der Deckelwand angeordnet, und zwar vorzugsweise in möglichst geringem Abstand zum Tintenauslaß, d.h. möglichst nahe der Seitenwand, an der sich der Tintenauslaß befindet, bzw. die an die Seite der Bodenwand anschließt, an der sich der Tintenauslaß befindet.

Nachstehend wird eine Ausführungsform einer erfindungsgemäß ausgebildeten Tintenpatrone anhand der beigefügten Zeichnung näher erläutert. Diese zeigt in:
- Fig. 1: eine erfindungsgemäß ausgebildete Tintenpatrone in perspektivischer Ansicht von schräg oben; und
- Fig. 2: die Tintenpatrone gemäß Fig. 1 im Längsschnitt.

Die in den Figuren 1 und 2 schematisch dargestellte Tintenpatrone ist mit der Bezugsziffer 10 gekennzeichnet. Diese Tintenpatrone umfaßt vier Seitenwände, und zwar zwei gegenüberliegende Flachseitenwände 11 und zwei gegenüberliegende Stirnseitenwände 12, sowie eine Deckelwand 13 und Bodenwand 14. Die Deckelwand 13 wird durch einen gesonderten Deckel gebildet, der nach Montage eines ein Kapillarvolumen 15 definierendes Tinten-Speicherelement innerhalb der Tintenpatrone mit den oberen Kanten der Seitenwände der Tintenpatrone verklebt oder verschweißt wird. Das das Kapillarvolumen 15 definierende Tinten-Speicherelement kann aus offenporigem Schaumstoff oder Fasermaterial bestehen. Hierbei handelt es sich um eine an sich bekannte Maßnahme, die hier nicht näher beschrieben werden muß. Die das vorgenannte Kapillarvolumen begrenzende Kammer 18 ist mit einer weiteren Kammer 17 über einen bodennahen Durchgang 19 fluidverbunden, wobei die Kammer 17 ein sogenanntes Freitintenvolumen 16 begrenzt. In dieser Kammer 17 befindet sich also Flüssigtinte. Die beiden Kammern 17 und 18 sind innerhalb der Patrone durch eine Zwischenwand 20 voneinander getrennt, wobei sich der vorgenannte Fluiddurchgang 19 am unteren bzw. bodennahen Ende der Zwischenwand 20 befindet. Über diesen Fluiddurchgang 19 wird das Kapillarvolumen 15 mit Tinte aus der Kammer 17 versorgt. In der Bodenwand 14 ist dem Kapillarvolumen 15 zugeordnet ein Tintenauslaß 21 ausgebildet. Über diesen erfolgt die Zufuhr von Tinte aus der Patrone zu einem Druckkopf eines Tintenstrahldruckers.

In die Kammer 17 ragt ausgehend von der Deckelwand 13 noch ein sogenannter Bubble-Generator hinein, der in Fig. 2 mit der Bezugsziffer 22 gekennzeichnet ist.

Im folgenden wird die Kammer 17 als erste Kammer und die Kammer 18 als zweite Kammer bezeichnet.

Beiden Kammern 17, 18 sind Belüftungsöffnungen 23, 24 zugeordnet, über die zum Gebrauch der Patrone 10 eine Verbindung mit der äußeren Umgebung hergestellt werden kann. Damit ist es möglich, einen Druckausgleich zwischen den beiden Kammern einerseits und mit der Umgebung andererseits herzustellen, so daß die Tintenzufuhr durch den Tintenauslaß 21 gewährleistet ist. Vor dem Gebrauch sind die beiden Belüftungsöffiiungen durch eine entfern- oder abziehbare bzw. sogenannte Remove-Folie 25 verschlossen. Die beiden Belüftungsöffnungen 23, 24 sind bei der dargestellten Ausführungsform (siehe Fig. 1) ineinander angeordnet unter Ausbildung einer inneren, dem Freitintenvolumen 16 bzw. der ersten Kammer 17 zugeordneten Belüftungsöffnung 23 und einer äußeren, die innere Belüftungsöffnung 23 ringförmig umgebenden und dem Kapillarvolumen 15 bzw. der zweiten Kammer 18 zugeordneten Belüftungsöffnung 24. Beim Abziehen der Remove-Folie 25 z.B. entsprechend Fig. 1 ist damit sichergestellt, daß stets zuerst die dem Kapillarvolumen 15 zugeordnete Belüftungsöffnung 24 freigegeben wird. Dementsprechend wird zuerst die zweite, das Kapillarvolumen 15 begrenzende Kammer 18 belüftet. Erst anschließend erfolgt die Belüftung der das Freitintenvolumen 16 begrenzenden Kammer 17. Aus dieser Öffnung kann aufgrund des bereits erfolgten Druckausgleiches über die Öffnung 23 keine Tinte mehr unerwartet herausspritzen.

Bei der dargestellten Ausführungsform sind durch die Remove-Folie 25 sowohl die Belüftungsöffnungen 23, 24 als auch der Tintenauslaß 21 verschlossen. Insofern erfüllt die Remove-Folie eine Art Doppelfunktion.

Die Belüftungsöffnungen 23, 24 sind - wie bereits erwähnt - in der Deckelwand 13 angeordnet, und zwar bei der dargestellten Ausführungsform dem Tintenauslaß 21 etwa gegenüberliegend.

Natürlich sind die Öffnungen 23, 24 über in der Deckelwand 13 ausgebildete Kanäle mit den beiden vorgenannten Kammern 17, 18 verbunden. Diese Kanäle sind in Fig. 1 gestrichelt angeordnet. Die Belüftungsöffnung 23 ist über einen ersten Kanal 26 und eine in die erste Kammer 17 mündende Öffnung 27 mit der ersten Kammer 17 verbunden, während die Belüftungsöffnung 24 über einen zweiten Kanal 28 und eine in die zweite Kammer mündende Öffnung 29 mit der zweiten Kammer 18 verbunden ist.

Die vorgenannte Öffnung 27 ist im übrigen Teil des vorerwähnten Bubble-Generators, über den der Druckausgleich in der das Freitintenvolumen 16 begrenzenden ersten Kammer 17 erfolgt. Die dabei von außen nachströmende Luft wird über den Bubble-Generator 22 blasenweise in die erste Kammer 17 eingeleitet, wobei die entsprechende Öffnung am unteren Ende des Bubble-Generators 22 schlitzartig ausgebildet und so klein ist, daß zwar Luftblasen in die Freitinte eintreten können, Freitinte jedoch nicht ohne weiteres nach außen dringt.

Die Remove-Folie 25 ist oberhalb der Belüftungsöffnungen 23, 24 noch nach rückwärts gefaltet, um eine entsprechende Grifflasche 30 zu definieren. Dementsprechend bietet es sich für den Benutzer an, die Remove-Folie zunächst an der vorerwähnten Grifflasche zu greifen und ausgehend von dort abzuziehen unter gleichzeitiger Öffnung der BelüftungsÖffnungen 23, 24 in der oben beschriebenen Weise. Anschließend erfolgt die Öffnung des Tintenauslasses 21. Es ist jedoch genauso gut denkbar, die Remove-Folie 25 ausgehend vom Tintenauslaß 21, über den sie ja etwas vorsteht, abzuziehen.

### Bezugszeichen:

- 10: Tintenpatrone
- 11: Flachseitenwand
- 12: Stirnseitenwand
- 13: Deckelwand
- 14: Bodenwand
- 15: Kapillarvolumen
- 16: Freitintenvolumen
- 17: erste Kammer
- 18: zweite Kammer
- 19: Fluiddurchgang
- 20: Zwischenwand
- 21: Tintenauslaß
- 22: Bubble-Generator
- 23: Belüftungsöffnung für die erste Kammer (Freitintenvolumen)
- 24: Belüftungsöffnung für die zweite Kammer (Kapillarvolumen)
- 25: Remove-Folie
- 26: erster Belüftungskanal
- 27: in die erste Kammer 17 mündende Öffnung
- 28: zweiter Belüftungskanal
- 29: in die zweite Kammer mündende Öffnung
- 30: Grifflasche

## Patentansprüche

1. Tintenpatrone, insbesondere für einen Tintenstrahldrucker, mit einem Tintenreservoir, welches in einer ersten Kammer (17) ein Freitintenvolumen (16) und in einer zweiten Kammer (18) ein Kapillarvolumen (15) begrenzt, wobei letzterem ein Tintenauslaß (21) zugeordnet ist, und wobei beide Kammern (17, 18) zum Gebrauch der Patrone mit der äußeren Umgebung über Belüftungsöffnungen (23, 24) verbindbar sind, die vor dem Gebrauch durch eine entfern- oder abziehbare bzw. sogenannte Remove-Folie (25) verschlossen sind,
**dadurch gekennzeichnet, daß**
die Belüftungsöffnungen (23, 24) derart zueinander angeordnet sind, daß beim Abziehen der Remove-Folie (25) stets zuerst die das Kapillarvolumen (15) begrenzende Kammer (18) belüftet ist.

2. Tintenpatrone nach Anspruch 1,
**dadurch gekennzeichnet, daß**
die Belüftungsöffnungen (23, 24) in einer bevorzugten Abzugsrichtung so ausgebildet und angeordnet sind, daß eine dem Freitintenvolumen (16) zugeordnete Belüftungsöffnung zwischen zwei dem Kapillarvolumen (15) zugeordneten Belüftungöffnungen angeordnet ist.

3. Tintenpatrone nach Anspruch 1 oder 2,
**dadurch gekennzeichnet, daß**
die Belüftungsöffnungen (23, 24) ineinander angeordnet sind unter Ausbildung einer inneren, dem Freitintenvotumen (16) zugeordneten Belüftungsöffnung (23) und einer äußeren, die innere Belüftungsöffnung (23) ringförmig umgebenden und dem Kapillarvolumen (15) zugeordneten Belüftungsöffnung (24).

4. Tintenpatrone nach einem der Ansprüche 1 bis 3,
**dadurch gekennzeichnet, daß**
durch die Remove-Folie (25) sowohl die Belüftungsöffnungen (23, 24) als auch der Tintenauslaß (21) verschließbar sind.

5. Tintenpatrone nach einem der Ansprüche 1 bis 4,
mit vier Seitenwänden (11, 12), einer Bodenwand (14) und einer Deckelwand (13), **dadurch gekennzeichnet, daß**
der Tintenauslaß (21) entweder in der Bodenwand (14) oder bodennah in einer Seitenwand (12), und die Belüftungsöffnungen (23, 24) in der Deckelwand (13) angeordnet sind, letztere insbesondere mit möglichst geringem Abstand zum Tintenauslaß (21).

## Claims

1. Ink cartridge, especially for an inkjet printer, having an ink reservoir which delimits in a first chamber (17) a free-ink volume (16) and in a second chamber (18) a capillary volume (15), there being an ink outlet (21) associated with the latter, and wherein for use of the cartridge both chambers (17, 18) are connectible to the external environment by way of air-admission openings (23, 24) which prior to use are closed by a removable or peelable film or so-called remove film (25),
**characterized in that**
the air-admission openings (23, 24) are arranged with respect to one another in such a way that when the remove film (25) is peeled off it is always the chamber (18) delimiting the capillary volume (15) to which air is admitted first.

2. Ink cartridge according to claim 1,
**characterized in that**
the air-admission openings (23, 24) are constructed and arranged in a preferred peel-off direction in such a way that an air-admission opening associated with the free-ink volume (16) is arranged between two air-admission openings associated with the capillary volume (15).

3. Ink cartridge according to claim 1 or 2,
**characterized in that**
the air-admission openings (23, 24) are arranged one inside the other, forming an inner air-admission opening (23) associated with the free-ink volume (16) and an outer air-admission opening (24) which surrounds the inner air-admission opening (23) in the shape of a ring and is associated with the capillary volume (15).

4. Ink cartridge according to any one of claims 1 to 3,
**characterized in that**
the air-admission openings (23, 24) and the ink outlet (21) are both closable by the remove film (25).

5. Ink cartridge according to any one of claims 1 to 4,
having four side walls (11, 12), a base wall (14) and a top wall (13), **characterized in that**
the ink outlet (21) is arranged either in the base wall (14) or close to the base in a side wall (12), and the air-admission openings (23, 24) are arranged in the top wall (13), the openings being especially as short a distance away as possible from the ink outlet (21).

## Revendications

1. Cartouche d'encre, en particulier pour une imprimante à jet d'encre, comprenant un réservoir d'encre, lequel délimite, dans une première chambre (17), un volume d'encre libre (16) et, dans une seconde chambre (18), un volume d'encre retenu par capillarité (15), auquel dernier étant attribué une sortie d'encre (21) et les deux chambres (17, 18) pouvant être reliées, pour un usage de la cartouche, à l'environnement extérieur par le biais d'orifices de ventilation (23, 24), lesquels sont fermés, avant l'usage, par un film retirable ou détachable ou ce que l'on appelle un film enlevable (25),
**caractérisée en ce que**
les orifices de ventilation (23, 24) sont disposés l'un par rapport à l'autre de sorte que la chambre (18) délimitant l'encre retenu par capillarité (15) soit toujours ventilée en premier lorsque l'on détache le film enlevable (25).

2. Cartouche d'encre selon la revendication 1,
**caractérisée en ce que**
les orifices de ventilation (23, 24) sont formés et disposées dans un sens de retrait préféré de sorte qu'un orifice de ventilation attribué au volume d'encre libre (16) soit positionné entre deux orifices de ventilation attribués au volume d'encre retenu par capillarité (15).

3. Cartouche d'encre sein la revendication 1 ou 2,
**caractérisée en ce que**
les orifices de ventilation (23, 24) sont disposées l'un à l'intérieur de l'autre en formant un orifice de ventilation interne (23) attribué au volume d'encre libre (16) et en formant un orifice de ventilation externe (24) entourant l'orifice de ventilation interne (23) à la manière d'un anneau et attribué au volume d'encre retenu par capillarité (15).

4. Cartouche d'encre selon l'une quelconque des revendications 1 à 3,
**caractérisée en ce que**
le film enlevable (25) permet de fermer aussi bien les orifices de ventilation (23, 24) que la sortie d'encre (21).

5. Cartouche d'encre selon l'une quelconque des revendications 1 à 4,
comprenant quatre parois latérales (11, 12), une paroi de fond (14) et une paroi couvercle (13),
**caractérisée en ce que**
la sortie d'encre (21) est positionnée ou dans la paroi de fond (14) ou dans une paroi latérale (12), à proximité du fond, et **en ce que** les orifices de ventilation (23, 24) sont positionnés dans la paroi couvercle (13), ces derniers étant positionnés, en particulier, à la plus petite distance possible de la sortie d'encre (21).
